# EUROPÄISCHE PATENTSCHRIFT

(11) **EP 0 138 116 B1**
(45) Veröffentlichungstag und Bekanntmachung des Hinweises auf die Patenterteilung: **12.08.1987**
(21) Anmeldenummer: 84111521.5
(22) Anmeldetag: 27.09.1984
(51) Int. Cl.: A61G 5/00

(54) **Zusammenlegbarer Rollstuhl**
Collapsible wheelchair
Fauteuil roulant pliable

(30) Priorität: 13.10.1983 DE 3337263
(43) Veröffentlichungstag der Anmeldung: 24.04.1985
(73) Patentinhaber: Ignaz Vogel GmbH & Co KG, Fahrzeugsitze, D-76228 Karlsruhe (DE)
(72) Erfinder: Vogel, Ignaz, Dipl.-Ing., D-7500 Karlsruhe 41-Stu (DE)
(74) Vertreter: Trappenberg, Hans

## Beschreibung

Die Erfindung betrifft einen zusammenlegbaren Rollstuhl für Behinderte mit einer Bodengruppe, die an den Eckpunkten Lenkrollen aufweist, mit einem Sitz mit Rückenlehne, welcher aus einem festen Sitzrahmen und aus einem um eine bei der Sitzvorderkante angeordnete Achse nach unten klappbaren Mittelteil besteht, mit einem zwischen der Bodengruppe und dem Sitz angeordneten Tragkörper, der ein hinteres Strebenpaar aufweist, welches mit dem hinteren Bereich der Bodengruppe und dem Sitz jeweils gelenkig verbunden ist, wobei der Sitz auf dem hinteren Strebenpaar horizontal verschiebbar ist und die Gelenkachsen quer zur Symmetrieebene des Rollstuhls angeordnet sind, welches in der ausgeklappten Stellung des Rollstuhls etwa senkrecht von der Rodengruppe absteht, und welches in einer etwa parallel zur Bodengruppe verlaufenden Klappstellung arretierbar ist, und mit mindestens einer an der Hinterkante des Sitzrahmens mit einer Achse quer zur Svmmetrieebene des Rollstuhls angeordneten Rolle.

Derartige zusammenlegbare Rollstühle werden insbesondere bei der Benutzung von Fahrzeugen - Land-, Luft- und Wasserfahrzeugen - durch Behinderte benötigt, die in den Fahrgasträumen dieser Fahrzeuge infolge der beengten Verhältnisse ihren eigenen, unter Umständen individuell für sie konstruierten Behinderten-Rollstuhl nicht benutzen können. Insbesondere wird dieser zusammenlegbare Rollstuhl benötigt, um den Behinderten die Benutzung der Fahrzeugtoiletten zu ermöglichen, was, wiederum durch die beengten Platzverhältnisse, selbst dann nicht möglich wäre, wenn die Behinderten ansonsten ihren eigenen Rollstuhl benutzen könnten. Ebenfalls wieder aus Gründen der Raumausnutzung soll dieser Rollstuhl auch zusammenlegbar sein, so daß er unschwer zu verstauen ist. Gefordert werden muß, sowohl aus Gründen der Handlichkeit wie auch des mitzuführenden Totgewichtes, daß ein derartiger Rollstuhl gewichtsmäßig leicht, in Arbeitsstellung jedoch sehr steif und auch leicht auf- und abzubauen ist.

Bei einer aus der DE-A-3 121 127 bekannten derartigen Konstruktion werden aus einer mit Lenkrollen versehenen Bodengruppe zwei unrunde Ständerrohre hochgeklappt, die mittels einer Hydraulik in ihrer Länge teleskopartig verändert werden können. Auf diesen Ständerrohren ist der Sitz mit Rückenlehne über ein längsliegendes Schienenpaar aufgebaut, so daß der Sitz sowohl in der Höhe verstellt, wie auch in Löngsrichtung verschoben werden kann. Der Sitz selbst besteht hierbei aus einem Sitzrahmen mit einem abklappbaren Mittelteil, so daß zur Toilettenbenutzung, nach Abklappen dieses Mittelteils, die Sitzfläche nach hinten über die Toilette verschoben werden kann, daß die Behinderten also nicht den Platz auf dem Rollstuhl verlassen, sondern ohne Hilfe die Toilette mittels dieses Rollstuhls benutzen können.

Um diesen Rollstuhl zusammenlegen zu können, ist zwischen Sitz und Rückenlehne, wie auch zwischen dem Sitz und den Ständerrohren beziehungsweise dem dort angeordneten Schienenpaar je eine quer zur Symmetrieachse des Rollstuhls angeordnete Achse vorgesehen, die das Auflegen der Rückenlehne auf den Sitz und nach Wegschwenken der Ständerrohre das Auflegen der Sitzplatte auf die Bodengruppe erlaubt.

Nachteilig bei diesem bekannten Rollstuhl ist, daß die Verwendung des einzelnen Ständerrohrpaares, wie auch die Verwendung der Schienen zum Verfahren des Sitzes, eine sehr stabile und damit auch schwere Konstruktion erfordert, daß der Sitz also, zusammen mit der notwendigen Hydraulikeinrichtung, doch sehr schwer wird und damit auch schwierig zu handhaben ist. Diese schwierige Handhabung gilt nicht nur für das Auf- und Abmontieren des Rollstuhls, sondern auch für die Manipulationen, die vom Behinderten selbst, insbesondere bei der Toilettenbenutzung, vorgenommen werden müssen. Die Erfindung hat sich die Aufgabe gestellt, einen Rollstuhl der vorbenannten Art anzugeben, der gewichtsmäßig leicht und trotzdem so stabil ist, daß er sämtlichen an ihn zu stellenden Anforderungen genügt, der einfach zu handhaben ist und der auch bei der Benutzung durch einen Behinderten unschwer die notwendigen Manipulationen zuläßt.

Erreicht wird dies in erfindungsgemäßer Weise dadurch, daß sich der Sitzrahmen in der Stellung, in welcher sich der Sitz oberhalb der Bodengruppe befindet, mit seiner Hinterkante auf dem hinteren Strebenpaar abstützt und daß der Tragkörper ein vorderes Strebenpaar aufweist, das mit dem einen Ende jeder Strebe an der Vorderkante des Sitzrahmens und mit dem anderen Ende jeder Strebe lotrecht und unterhalb etwa der halben Sitzrahmentiefe an der Bodengruppe angelenkt ist, wobei die Gelenkachsen quer zur Symmetrieebene des Rollstuhls angeordnet sind.

Nicht mehr also wie bei dem bekannten Rollstuhe wird lediglich ein Ständerrohrpaar vorgesehen, das äußerst schwer und stabil auszuführen ist um den Belastungen standhalten zu können, sondern der Sitz mit Rückenlehne wird auf einen Tragkörper aufgesetzt, der aus zwei Strebenpaaren besteht, die an der Vorder-und Hinterkante des Sitzes angreifen. Da bestimmungsgemäß der Fußpunkt des vorderen Stebenpaares etwa auf dem Lot der halben Sitztjefe an der Bodengruppe liegen soll, kann der Sitz mit Rückenlehne nach Lösen der Arretierung nach hinten verschwenkt werden, wobei sich bei der Anfangsbewegung der Sitz etwas anhebt, jedoch in seine hintere Arbeitslage herunterfällt, also sicher seine hintere Arbeitslage erreicht. Dieses Verschwenken der Sitzplatte kann den Behinderten durchaus zugemutet werden, da im allgemeinen deren obere Extremitäten noch voll funktionsfähig sind. Unter diesem Gesichtspunkt sind auch die Toiletten, beispielsweise in Flugzeugen und Landfahrzeugen, ausgelegt, mit festen Streben an den Seitenwänden der Toilettenkabinen, die dieses Vor- und Zurückschieben der Sitzplatte zulassen. In entsprechend umgekehrter Reihenfolge kann das Verschwenken der Sitzplatte wiederum durch Verschwenken des vorderen Strebenpaares erfolgen, wobei auch wieder das Erreichen der Endstellung der Sitzplatte dadurch unterstützt wird, daß sie durch die Schwerkraft in diese Endlage gezogen wird. Dies hat nicht nur den Vorteil, daß sicher diese Endlage erreicht wird, sondern es kann nun auch das den Sitz belastende Gewicht ausgenutzt werden, um den abgesenkten Sitzmittelteil hoch und in seine parallel zur Sitzplattte liegende Endlage zu führen und dort zu verriegeln. Es hat sich bei den zum Stande der Technik gehörenden Rollstühlen gezeigt, daß gerade die Bedienung dieses Sitzmittelteils, also das Abklappen und das Rückführen in die Sitzplattenebene, sehr große Schwierigkeiten bereitet, Schwierigkeiten, die von den meisten Behinderten nicht gemeistert werden können. Bei der Konstruktion nach der Erfindung hingegen wird dieses Sitzmittelteil automatisch beim Zurückfahren der Sitzplatte abgleklappt und ebenso, verbunden mit der Vorfahrbewegung der Sitzplatte, wieder in die Endstellung geführt, ohne daß es hierbei besonderer Manipulationen durch die Behinderten bedarf.

Hierzu wird nach der Erfindung vorgeschlagen, daß das hintere Strebenpaar eine Führungsschiene für das am freien Ende beidseits mit Führungsbolzen versehene Sitzmittelteil ist, so daß das Sitzmittelteil an diesen Streben mittels seiner Führungsbolzen herabsinken, also die Sitzplatte zur Toilettenbenutzung freigeben und durch Vorschieben des Sitzrahmens diese Sitzplatte wieder, wiederum geführt durch die an dem hinteren Strebenpaar entlanglaufenden Führungsbolzen, verschließen kann.

Durch die Verschwenkbewegung des vorderen Strebenpaares ist zwar dafür gesorgt, daß sich die Sitzplatte stets in ihre Endstellung bewegt und im allgemeinen dort verharrt, jedoch empfiehlt es sich trotzdem, die Sitzplatte in diesen Endstellungen zu arretieren. Nach der Erfindung kann dies so durchgeführt werden, daß beidseits an der Sitzrahmen-Hinterkante eine in Arbeitsstellung einen an den Streben des hinteren Strebenpaares angebrachten Arretierbolzen und jeweils einen Führungsbolzen des Sitzmittelteils unfassende Arretierklaue angebracht ist. Durch diese Arretierklaue ist also die Sitzplatte zum Transportieren des Behinderten auf dem Rollstuhl irretiert. Gleichfalls kann eine solche Arretierung such an der Vorderkante des Sitzrahmens vorgesehen werden, um auch in der zurückgefahrenen Endstellung die Sitzplatte in dieser Stellung zu fixieren. Sehr zweckmäßig ist hierbei, die Arretierklauen selbstverklinkend auszuführen, um dem Behinderten die Mühe des Feststellens der Arretierklaue zu ersparen.

Festzustellen ist, daß bei der erfindungsgemäßen Konstruktion sowohl der Stitzrahmen, wie auch das Sitzmittelteil aus, gegebenenfalls verstärktem, Kunstoff ausgeführt werden kann, da diese Teile sicher auf dem vorderen Strebenpaar und der, bei der Längsverschiebung auf der Toilette aufliegenden Rolle, aufliegen, also mechanisch kaum belastet werden. Damit ist die Möglichkeit gegeben, diese Konstruktionsteile gewichtsmäßig leicht auszuführen.

Es empfiehlt sich, das Sitzmittelteil mit Abstand in den freien Raum des Sitzrahmens einzufügen, nicht nur um damit nochmals Gewicht einzusparen, sondern ein ungehindertes. Einfahren des Sitzmittelteils in die Sitzplattenebene zu ermöglichen und auf jeden Fall das Einklemmen von Bekleidungsstücken und Körperteilen zu vermeiden.

Nach der Erfindung sollen mittig an der Sitzrahmen-Vorderkante zwei in Arbeitsstellung nach unten/vorne weisende Stützstreben angelenkt sein, die endständing eine Fußstütze tragen. Der Abstand der beiden Stützstreben voneinander soll hierbei geringfügig kleiner sein als derjenige der Streben des vorderen Strebenpaares, damit diese Stützstreben mitsamt der Fußstütze zwischen die Strehen des vorderen Strebenpaares beim Zusammenlegen des Rollstuhles eingefahren werden können. Zweckmäßigerweise wird hierbei die Fußstütze schaufelartig ausgeführt, besteht also aus einem Stützblech, dessen Seitenkanten und dessen Hinterkante hochgebogen ist, wodurch das Abrutschen der Füßs Behinderten von dieser Fußstützt beziehungsweise von diesem Stützblech mit Sicherheit vermieden wird. Um ein Kippen des Rollstuhls bei der Belastung dieser Fußstütze zu vermeiden, wird nach der Erfindung weiterhin vorgeschlagen, daß unterhalb des Stützblechs ein in abgeklapter Stellung der Abstand vom Stützblech zum Boden überbrückender Stützbügel verschwenkbar angebracht ist. Dieser Stützbügel soll zweckmäßigerweise so angebracht sein, daß er nach hinten weg. schwenkbar ist, um bei unebenem Boden das Verschieben des Rollstuhls nicht zu behindern.

Andererseits muß auch dafür gesorgt werden können, daß der Rollstuhl in einer bestimmten Lage fixiert wird, daß er also nicht unbeabsichtigt wegrollt. Nach der Erfindung wird dies dadurch erreicht, daß bei den Eckpunkten der Bodengruppe nach unten ausfahrbare und in der Ruhe- und in der Ausfahrlage feststellbare Arretierkloben angebracht sind.

Mit Vorteil wird die Anlenkachse am Sitzrahmen für das vordere Strebenpaar und/oder für das Sitzmittelteil und/oder für die Stützstreben als Tradegriff für den zusammengelegten Rollstuhl ausgebildet.

Auf der Zeichnung ist ein Ausführungsbeispiel des Rollstuhls nach der Erfindung schematisch dargestellt, und zwar zeigen:
Fig. 1 den Rollstuhl in Gebrauchslage in Seitenansicht,
Fig. 2 den gleichen Rollstuhl mit zurückgefahrener Sitzplatte,
Fig. 3 eine Unteransicht der Sitzplatte und
Fig. 4 den zusammengelegten Rollstuhl.

An einer Bodengruppe 1, an deren Eckpunkten zwei Lenkradpaare 2 angebracht sind, ist ein vorderes Strebenpaar 3 und ein hinteres Strebenpaar 4 angelenkt. Die Streben des hinteren Strebenpaares 4 sind an Pfeilern 5, die aus der Bodengruppe 1 herausragen, angebracht. Die Streben des Strebenpaares 3 sind unmittelbar an der Bodengruppe 1 angelenkt, etwa beim Lot durch die halbe Lände einer Sitzplatte 6, die durch die Strebenpaare 3, 4 getragen wird. Hierbei sind die Streben des Strebenpaares 3 an der Vorderkante der Sitzplatte 6 angelenkt; bei der Hinterkante dieser Sitzplatte 6 stützt sie sich auf den Endpunkten der Streben des Strebenpaares 4 ab. An der Hinterkante der Sitzplatte 6 ist eine querliegende Rolle 7 vorgesehen, die höheverstellbar in einem Schlitz 8 angeordnet ist. Durch diese Höhenverstellung kann die querliegende Rolle 7 auch leicht schräg eingefügt werden, um Unebenheiten der Toilettenoberfläche beziehungsweise des davor befindlichen Fußbodens ausgleichen zu können. An einem endständigen Höcker 9 der Sitzplatte 6 befindet sich der Anlenkpunkt für eine Rückenlehne 10 mit verschwenkbaren Armlehnen 11. An der Vorderkante der Sitzplatte 6 sind Stützstreben 12 angelenkt, die ein Stützblech 13, das als Fußstütze dient, tragen. An der Unterseite dieses Stützbleches 13 befindet sich ein Stützbügel 14, der den Abstand zwischen der Unterseite des Stützbleches 13 und dem Fußboden überbrückt. Sowohl das Stützblech 13, wie auch der Stützbügel 14 sind gelenkig mit ihren Konstruktionsteilen verbunden, um das Zusammenlegen auf kleinstem Raum zu ermöglichen. An der Bodengruppe 1 sind noch feststellbare Arretierkloben 15 vorgesehen, die zum Festsetzen des Rollstuhls dienen.

Zur Benutzung einer Toilette 16 (in Fig. 2 strichpunktiert eingezeichnet) muß die Sitzplatte 6 nach hinter verschoben werden können, wie die; aus Fig. 2 ersichtlich ist. Hierzu wird durch Tasten 17 die Arretierung der Sitzplatte 6 mit, den Streben des Strebenpaares 4 gelöst, so daß nunmehr die Sitzplatte, die mit der rückseitigen Rolle 7 auf dem oberen Rand des Toilettensitzes 16 aufliegt, nach hinter verschoben werden kann, wobei sich die Streben des Strebenpaares 3, wie in Fig,. 2 strichpunktiert angedeutet, verschwenken. Dieses Verschrwenken hat den Vorteil, daß jeweils in den Endlagen die Sitzplatte 6 geringfügig abgesenkt wird, sich also mit Sicherheit in diese Endlage bewegt. Vor dem Verschieben der Sitzplatte 6 wird ein Sitzmittelteil 18 ebenfalls durch Drücken der Taste 17 gelöst, wodurch dieses Sitzmittelteil 18, mit Führungsbolzen 19 an den Streben des Strebenpaares 4 gleitend, in die in Fig. 2 dargestellte Lage gelangen kann. Beim Vorschieben der Sitzplatte 6 gleiten die Führungsbolzen 19 an der Rückseite der Streben des Strebenpaares 4, so daß das Sitzmittelteil 18 wieder in seine vorherige Lage geführt beziehungsweise gezogen wird. Dadurch sind umständliche zusätzliche Manipulationen zur Veränderung der Stellung dieses Sitzmittelteils 18 nicht notwendig. An der Hinterkante der Bodengruppe 1 ist ein justierbarer Anschlag 20 angebracht, der das exakte Anfahren der Toilette gewährleistet, so daß die querliegende Rolle 7 auf der Toiletten-Oberfläche aufliegt, die Sitzplatte 6 also ohne Schwierigkeiten verfahren werden kann.

In Fig. 4 ist der Rollstuhl nach der Erfindung in zusammengelegtem Zustand dargestellt. Nach Anklappen des Stützbügels 14 und der Fußstütze 13 an die Stützstreben 12 werden diese Stützstreben 12 ziwischen die Streben des Strebenpaares 3 eingefahren und sodann, nach Lösen der Verriegelung zwischen der Sitzplatte 6 und den Streben des Strebenpaares 4, die Sitzplatte auf die Bodengruppe 1 abgesenkt. Sodann wird die Rückenlehne 10 auf die Sitzplatte 6 aufgelegt und anschließend die Streben des Strebenpaares 4 auf das Paket aufgelegt und in dieser Lage verriegelt. Dadurch ergibt sich ein handliches "Paket", das beispielsweise an der Anlenkachse 21 ergriffen und unschwer getragen werden kann.

## Patentansprüche

1. Zusammenklappbarer Rollstuhl für Behinderte, mit einer Bodengruppe (1), die an den Eckpunkten Lenkrollen (2) aufweist, mit einem Sitz (6) mit Rückenlehne (10), welcher aus einem festen Sitzrahmen und aus einem um eine bei der Sitzvorderkante angeordnete Achse nach unten klappbaren Mittelteil (18) besteht, mit einem zwischen der Bodengruppe (1) und dem Sitz (6) angeordneten Tragkörper, der ein hinteres Strebenpaar (4) aufweist, welches mit dem hinteren Bereich der Bodengruppe (1) und dem Sitz (6) jeweils gelenkig verbunden ist, wobei der Sitz auf dem hinteren Strebenpaar (4) horizontal verschiebbar ist und die Gelenkachsen quer zur Symmetrieebene des Rollstuhls angeordnet sind, welches in der ausgeklappten Stellung des Rollstuhls etwa senkrecht von der Bodengruppe (1) absteht, und welches in einer etwa parallel zur Bodengruppe (1) verlaufenden Klappstellung arretierbar ist, und mit mindestens einer an der Hinterkante des Sitzrahmens mit einer Achse quer zur Symmetrieebene des Rollstuhls angeordneten Rolle (7), dadurch gekennzeichnet,
daß sich der Sitzrahmen in der Stellung, in welcher sich der Sitz oberhalb der Bodengruppe (1) befindet, mit seiner Hinterkante auf dem hinteren Strebenpaar (4) abstützt und daß der Tragkörper ein vorderes Strebenpaar (3) aufweist, das mit dem einen Ende jeder Strebe an der Vorderkante des Sitzrahmens und mit dem anderen Ende jeder Strebe lotrecht und unterhalb etwa der halben Sitzrahmentiefe an der Bodengruppe (1) angelenkt ist, wobei die Gelenkachsen quer zur Symmetrieebene des Rollstuhls angeordnet sind.

2. Rollstuhl nach Anspruch 1,
dadurch gekennzeichnet,
daß das hintere Strebenpaar (4) eine Führungsschiene für das am freien Ende beidseits mit Führungsbolzen (19) versehene Sitzmittelteil (18) ist.

3. Rollstuhl nach Anspruch 1 oder 2,
dadurch gekennzeichnet,
daß beidseits an der Sitzrahmen-Hinterkante eine in Arbeitsstellung einen an den Streben des hinteren Strebenpaares (4) angebrachten Arretierbolzen und jeweils einen Führungbolzen (19) des Sitzmittelteils (18) umfassende Arretierklaue angebracht ist, und daß beidseits an der Sitzrahmen-Vorderkante eine in zurückgefahrener Stellung des Sitzrahmens (6) die Arretierbolzen der Streben des hinteren Strebenpaares (4) umfassende Arretierklaue angebracht ist.

4. Rollstuhl nach einem oder mehreren der vorhergehenden Ansprüche,
dadurch gekennzeichnet,
daß das Sitzmittelteil (18) mit Abstand in den freien Raum des Sitzrahmens (6) eingefügt ist.

5. Rollstuhl nach Anspruch 1, dadurch gekennzeichnet
daß mittig an der Sitzrahmen-Vorderkante (2) in Arbeitsstellung nach unten/vorne weisende Stützstreben (12), die endständig eine Fußstütze tragen, angelenkt sind und daß der Abstand der Außenkanten dieser Stützstreben (12) voneinander geringfügig kleiner ist als der Abstand der Innenkanten der Streben des vorderen Strebenpaares (3) voneinander.

6. Rollstuhl nach Anspruch 5,
dadurch gekennzeichnet,
daß die Fußstütze ein schaufelartig an den beiden Seitenkanten und an der Hinterkante hochgebogenes Stützblech (13) ist, das von der Arbeitsstellung zwischen die beiden Stützstreben (12) verschwenk- und dort feststellbar ist.

7. Rollstuhl nach Anspruch 6,
dadurch gekennzeichnet,
daß unterhalb des Stützblechs (13) ein in abgeklappter Stellung den Abstand vom Stützblech (13) zum Boden überbrückender Stützbügel (14) verschwenkbar angebracht ist.

8. Rollstuhl nach einem oder mehreren der vorhergehenden Ansprüche,
dadurch gekennzeichnet,
daß bei den Eckpunkten der Bodengruppe (1) nach unten ausfahrbare und in der Ruhe- und in der Ausfahrlage feststellbare Arretierkloben (15) angebracht sind.

9. Rollstuhl nach Anspruch 1,
dadurch gekennzeichnet,
daß die Anlenkachse (21) am Sitzrahmen (6) für das vordere Strebenpaar (3) und/oder für das Sitzmittelteil (IB) und/-oder für die Stützstreben (12) als Tragegriff für den zusammengeklappten Rollstuhl ausgebildet ist.

10. Rollstuhl nach Anspruch 1,
dadurch gekennzeichnet,
daß an der rückseitigen Kante der Bodengruppe (1) justierbare Anschlagflächen (20) angebracht sind.

## Claims

1. A collapsible wheelchair for disabled persons, comprising a base unit (1) which has castor wheels (2) at the corner points, a seat (6) with backrest (10) which comprises a fixe seat frame and a middle portion (18) which is pivotable downwardly about an axis arranged at the front edge of the seat, a carrier body which is arranged between the base unit (1) und the seat (6) and which as a rear pair of struts (4), the struts being respectively pivotally connected to the rearward region of the base unit (1) and the seat (6) , wherein the seat is horizontally displaceable on the rear pair of struts (4) ad and the pivot axes are disposed transversely with respect to the plane of the wheelchair, and projecting substantially perpendicularly from the base unit (1) in the unfolded position of the wheelchair and being lockable in a folded position of extanding substantially parallel to the base unit (1), and at least one roller (7) which is arranged at the rearward edge of the seat frame with an axis transversely with respect to the plane of symmetry of the wheelchair, characterised in that in the position in which the seat is disposed above the base unit (1), the seat frame is supportad with its rearward edge on the rear pair of struts (4) and that the carrier body has a front pair of struts (3) which is connected with one end of each strut to the forward edge of the seat frame and with the other end of each strut to the base unit (1) perpendicularly and below approximately half the depth of the seat frame, wherein the pivot axes are arranged trasversely with respect to the plane of symmetry of the wheelcair.

2. A wheelcair according to claim 1 characterised in that the rear pair of struts (4) is a guide rail for the middle portion (18) of the seat, which is provided with guide pins (19) at the free end on both sides.

3. A wheelcair according to claim 1 or claim 2 characterised in that disposed at both sides on the rearward edge of the seat frame is an arresting claw which in the operative position embraces a arresting pin provided on the struts of the rear pair (4) and a respective guide pin (19) of the middle portion (18) of the seat, and that disposed at both sides on the front edge of the seat frame is an arresting claw which in the position of the seat frame (6) in which it has been moved back, embraces the arresting pins on the struts of the rear pair (4).

4. A wheelchair according to one or more of the preceding claims characterised in that the middle portion (18) of the seat is inserted with a spacing into the free space of the seat frame (6).

5. A wheelchair according to claim 1 characterised in that connected centrally to the front edge (2) of the seat frame are support struts (12) which point downwardly/forwardly in the operative position and which carry a foot support at their ends and that the spacing of the outside edges of the support struts (12) from each other is slightly smaller the the spacing of the inside edges of the struts of the front pair (3) from each other.

6. A wheelchair according to claim 5 characterised in that the foot support is a support plate (13) which is bent up in a scoop-like configuration at the two side edges and at the rearward edge and which can be pivoted from the operative position between the two support struts (12) and fixed there.

7. A wheelchair according to claim 6 characterised in that a support loop (14) which in the folded-down position bridges over the spacing from the support plate (13) to the ground is pivotally mounted beneath the support plate (13).

8. A wheelchair according to one or more of the preceding claims characterised in that arresting blocks (15) are disposed at the corner points of the base unit (1) and can be extended downwardly and can be locked in the rest position and in the extended position.

9. A wheelchair according to claim 1 characterised in that the pivotal mounting axis (21) on the seat frame (6) for the front pair of struts (3) and/or for the middle portion (18) of the seat and/or for the support struts (12) is formed as a carrying handle for the collapsed wheelchair.

10. A wheelchair according to claim 1 characterised in that adjustable buffer surfaces (20) are disposed at the rearward edge of the base unit (1).

## Revendications

1. Fauteuil roulant pliable pour handicapés, comprenant une embase (1) munie de roulettes directrices (2) dans ses coins; un siège (6) à dossier (10), qui se compose d'un cadre d'assise fixe et d'une partie médiane (18) pouvant être repliée vers le bas autour d'un axe disposé sur l'arête antérieure du siège; un corps de support, intercalé entre l'embase (1) et le siège (6) et comportant une paire postérieure d'entretoises (4) qui est respectivement reliée de manière articulée à la région postérieure de l'ensemble de fond (1) et au siège (6), ce siège pouvant coulisser horizontalement sur la paire postérieure d'entretoises (4) et les axes d'articulation étant agencés perpendiculairement au plan de symétrie du fauteuil roulant; qui fait saillie sensiblement verticalement de l'embase (1) dans la position dépliée du fauteuil roulant; et qui peut être arrêtée dans une position repliée s'étendant sensiblement parallèlement à l'embase (1); et au moins un galet (7) disposé à l'arête postérieure du cadre d'assise, avec un axe perpendiculaire au plan de symétrie du fauteuil roulant, caractérisé par le fait que, dans la position dans laquelle le siège se trouve au-dessus de l'embase (1), le cadre d'assise est en appui par son arête postérieure sur la paire postérieure d'entretoises (4); et par le fait que le corps de support présente une paire antérieure d'entretoises (3) articulée sur l'arête antérieure du cadre d'assise par l'une des extrémités de chaque entretoise, et sur l'embase (1) par l'autre extrémité de chaque entretoise, perpendiculairement et sensiblement en deçà de la demi-profondeur du cadre d'assise, les axes d'articulation étant disposés perpendiculairement au plan de symétrie du fauteuil roulant.

2. Fauteuil roulant selon la revendication 1, caractérisé par le fait que la paire postérieure d'entretoises (4) forme un rail de guidage pour la partie médiane (16) du siège qui est pourvue de broches de guidage (19) de part et d'autre de son extrémité libre.

3. Fauteuil roulant selon la revendication 1 ou 2, caractérisé par le fait qu'une griffe d'arrêt, englobant en position de travail un tenon d'arrêt installé sur les entretoises de la paire postérieure d'entretoises (4), ainsi qu'une cheville respective de guidage (19) de la partie médiane (18) du siège, est implantée de part et d'autre de l'arête postérieure du cadre d'assise; et par le fait qu'une griffe d'arrêt, englobant les tenons d'arrêt des entretoises de la paire posterieure d'entretoises (4) en position reculée du cadre d'assise (6), est implantée de part et d'autre de l'arête antérieure du cadre d'assise.

4. Fauteuil roulant selon l'une ou plusieurs des revendications précédentes, caractérisé par le fait que la partie médiane (18) du siège est engagée à distance dans l'espace libre du cadre d'assise (6).

5. Fauteuil roulant selon la revendication 1, caractérisé par le fait que des montants de soutien (12), portant un repose-pieds à une extrémité et orientés vers le bas/vers l'avant en position de travail, sont articulés au centre de l'arête antérieure (2) du cadre d'assise et par le fait que la distance séparant mutuellement les bords externes de ces montants de soutien (12) est légèrement plus petite que la distance séparant mutuellement les bords internes des entretoises de la paire antérieure d'entretoises (3).

6. Fauteuil roulant selon la revendication 5, caractérisé par le fait que le repose-pieds est une tôle d'appui (13) qui est coudée vers le haut à la manière d'une pelle aux deux arêtes latérales et à l'arête postérieure-, et à laquelle peut être imprimé un pivotement, suivi d'un blocage entre les deux montants de soutien (12), à partir de la position de travail.

7. Fauteuil roulant selon la revendication 6, caractérisé par le fait qu'un étrier de support (14), couvrant en position dépliée la distance entre la tôle d'appui (13) et le sol, est monté pivotant au-dessous de la tôle d'appui (13).

8. Fauteuil roulant selon l'une ou plusieurs des revendications précédentes, caractérisé par le fait que des sabots d'arrêt (15), pouvant être déployés vers le bas et bloqués dans la position de repos et dans la position déployée, sont installés aux coins de l'embase (1).

9. Fauteuil roulant selon la revendication 1, caractérisé par le fait que l'axe d'articulation (21) situé sur le cadre d'assise (6), pour la paire antérieure d'entretoises (3) et/ou pour la partie médiane (18) du siège et/ou pour les montants de soutien (12), est réalisé sous la forme d'une poignée de support pour le fauteuil roulant replié.

10. Fauteuil roulant selon la revendication 1, caractérisé par le fait que des surfaces de butée réglables (20) sont ménagées sur l'arête postérieure de l'embase (1).
